# FASCICULE DE BREVET EUROPEEN

(11) **EP 1 221 294 B1**
(45) Date de publication et mention de la délivrance du brevet: **11.05.2005**
(21) Numéro de dépôt: 02290032.8
(22) Date de dépôt: 08.01.2002
(51) Int. Cl.: A47C 23/06

(54) **Dispositif pour la fixation de lattes à un sommier et sommier équipé d'un tel dispositif**
Befestigungsvorrichtung für die Latten eines Lattenrostes, und Lattenrost versehen mit solcher Vorrichtung
A mounting device for the slats of a bed base, and bed base equipped with such a device

(30) Priorité: 09.01.2001 FR 0100213
(43) Date de publication de la demande: 10.07.2002
(73) Titulaire: Créations André Renault, 44530 Saint Gildas des Bois (FR)
(72) Inventeur: Dupau, Pascal, 44500 La Baule (FR)
(74) Mandataire: Laget, Jean-Loup

(56) Documents cités:
- EP-A- 0 428 227
- DE-C- 19 615 762
- FR-A- 2 705 215

## Description

La présente invention concerne un dispositif pour la fixation de lattes à un sommier ainsi qu'un sommier à lattes équipé d'un tel dispositif.

Les dispositifs de fixation de lattes, généralement constitués de supports en matière de synthèse, sont conçus de telle manière qu'ils s'étendent hors charge dans un plan horizontal et sont sollicités essentiellement à la compression en position en charge du dispositif. Or, l'anatomie du corps humain est constituée de creux et de bosses de sorte que certaines régions du corps ne sollicitent jamais les supports de lattes à la compression puisqu'elles ne sont pas soutenues par ces supports.

Il est donc apparu, il y a quelques années, la nécessité de développer un support de lattes dont la conception permet, lorsqu'une latte s'enfonce sous l'effet du poids du corps reposant sur le sommier, aux autres lattes de s'élever pour venir soutenir les parties voisines.

Un tel support est notamment décrit dans les brevets FR-A-2287194 et FR-A-2215028. Ce support de latte est constitué d'un levier horizontal supporté en son milieu par un pied de fixation au cadre du sommier. Chaque extrémité de ce levier supporte à son tour le milieu d'un levier horizontal plus petit dont chaque terminaison présente une attache de type connu pour le bout d'une latte.

Ce support de latte présente divers inconvénients du fait de la conception des leviers supports de lattes. En effet, dès que les lattes sont sollicitées, les leviers tendent à basculer de telle sorte que ce sont les arêtes des lattes qui viennent en contact direct du corps humain, comme l'illustre la figure 2 du brevet FR-A-2287194. En outre, la résistance à l'effort vertical de tels supports est réduite, de sorte qu'une rupture du levier principal par fléchissement excessif du bras du levier ne peut être exclue. Enfin, la conception des petits leviers pivotants ne permet pas un renvoi d'un effort de même intensité dans le même axe opposé du fait de la décomposition des forces liées à une surface du support de latte non perpendiculaire à l'effort auquel elle est soumise. Tous ces inconvénients ont freiné, jusqu'à ce jour, le développement de tels supports de lattes.

Le but de la présente invention est donc de proposer un dispositif pour la fixation de lattes à un sommier dont la conception permet un maintien d'une surface de contact plane des lattes avec le corps humain tout en autorisant ces lattes à s'élever ou à s'enfoncer pour s'adapter à la morphologie du corps humain.

Un autre but de la présente invention est de proposer un dispositif pour la fixation de lattes à un sommier dont la conception permet d'offrir une résistance à l'effort vertical importante similaire à celle obtenue pour les supports de lattes traditionnels dépourvus de leviers.

Un autre but de la présente invention est de proposer un dispositif pour la fixation de lattes à un sommier dont la conception permet un renvoi de l'effort dans le même axe opposé et de même intensité de manière à garantir le confort de l'utilisateur.

Un autre but de la présente invention est de proposer un dispositif pour la fixation de lattes à un sommier dont la conception empêche une saturation dès les premières sollicitations à des efforts verticaux, de manière à obtenir une réactivité du dispositif autorisant des amplitudes de mouvement adaptées à la morphologie du corps humain.

A cet effet, l'invention a pour objet un dispositif pour la fixation de lattes à un sommier, du type comprenant un corps présentant une section de fixation à un élément longitudinal d'un cadre de sommier et deux sections de palier pour la réception d'extrémités de lattes s'étendant transversalement au-dessus du niveau de cadre de sommier, caractérisé en ce que la section de fixation est constituée d'au moins deux leviers à deux bras disposés l'un au-dessus de l'autre et montés respectivement à pivotement autour d'un axe de pivotement transversal audit cadre de sommier, lesdits leviers et leurs axes de pivotement étant alignés dans un plan vertical à l'état fixé du dispositif, les leviers étant reliés entre eux, au voisinage de leurs extrémités en regard, par des montants de même longueur articulés auxdits leviers de manière à former un parallélogramme déformable, lesdits montants étant positionnés sensiblement à l'aplomb de chaque section de palier et formant respectivement un élément d'une structure de support d'une section de palier de manière à assurer, sur au moins une partie de la course des leviers pivotant lors du passage d'une position hors charge à une position en charge du dispositif, un maintien de chaque section de palier dans un plan sensiblement parallèle à son plan hors charge correspondant généralement à un plan horizontal.

Grâce à la conception du dispositif décrit ci-dessus, les surfaces de contact des lattes avec le corps humain demeurent sensiblement planes, y compris en position inclinée des leviers, de sorte que l'appui obtenu est un appui conforme à celui obtenu avec des supports de lattes traditionnels exempts de leviers à l'exception du fait que cet appui concerne également les parties en creux du corps humain.

L'invention a encore pour objet un sommier du type à lattes, caractérisé en ce qu'il comporte au moins un dispositif de fixation de lattes du type précité.

L'invention sera bien comprise à la lecture de la description suivante d'exemples de réalisation, en référence aux dessins annexés dans lesquels :
la figure 1 représente une vue schématique latérale d'un dispositif pour la fixation de lattes conforme à l'invention en position hors charge du dispositif ;
la figure 2 représente une vue schématique latérale du dispositif de la figure 1 en position en charge du dispositif ;
les figures 3 et 4 représentent des vues en perspective de dispositifs de fixation conformes à l'invention et
la figure 5 représente une vue schématique d'une succession de dispositifs de fixation à l'état monté sur un cadre de sommier en position allongée d'un utilisateur.

Le dispositif, objet de l'invention, est plus particulièrement destiné à la fixation de lattes aux éléments 2 longitudinaux d'un cadre de sommier à lattes comme l'illustre la figure 5. Le cadre de sommier ne sera pas décrit plus en détail ci-après car il est bien connu à ceux versés dans cet art.

Le dispositif est constitué de manière en soi connue d'un corps présentant une section 1 de fixation à l'élément 2 longitudinal du cadre de sommier et de deux sections 3 de palier pour la réception d'extrémités de lattes s'étendant transversalement au-dessus du niveau du cadre de sommier.

La section 1 de fixation est constituée d'au moins deux leviers 4, 5 à deux bras disposés l'un au-dessus de l'autre et montés respectivement à pivotement autour d'un axe de pivotement 7, 8 transversal audit cadre de sommier. Ces axes de pivotement 7, 8 sont généralement tenonnés dans l'élément 2 longitudinal du cadre de sommier. Les leviers 4, 5 et leurs axes de pivotement 7, 8 sont ainsi alignés dans un plan vertical à l'état fixé du dispositif. Les leviers 4, 5 sont reliés entre eux, au voisinage de leurs extrémités en regard, par des montants 9 de même longueur articulés aux leviers 4, 5 de manière à former un parallélogramme déformable. Comme l'illustrent les figures, ces axes de pivotement 7, 8 des leviers 4, 5 sont situés dans un plan médian du parallélogramme. Les montants 9 sont quant à eux positionnés sensiblement à l'aplomb de chaque section 3 de palier et forment respectivement un élément d'une structure 10 de support d'une section 3 de palier de manière à assurer, sur au moins une partie de la course des leviers 4, 5 pivotant, lors du passage d'une position hors charge (figure 1) à une position en charge (figure 2) du dispositif, un maintien de chaque section 3 de palier dans un plan sensiblement parallèle à son plan hors charge correspondant généralement à un plan horizontal. De ce fait, à tout moment, la surface de la section 3 de palier destinée à recevoir le matelas est maintenue dans un plan sensiblement horizontal.

Les structures 10 de support des sections 3 de palier, disposées à l'extérieur du parallélogramme, de part et d'autre des montants 9, sont constituées respectivement d'une surface 11 de réception de la section 3 de palier disposée dans le prolongement du levier 4 supérieur et reliée de préférence de manière articulée à ce dernier. Cette surface 11 de réception en porte-à-faux est soutenue à son extrémité libre par un élément 12 de contreventement la reliant à l'extrémité du montant 9 articulé au levier 5 inférieur pour former une structure triangulaire sensiblement indéformable. Il est à noter que l'articulation 13, lorsqu'elle existe, entre la surface 11 de réception de la section 3 de palier et le levier 4 supérieur est constituée par un amincissement de matière. Il en est de même de la liaison de la structure de support 10 au levier 5 inférieur. Cette articulation 13 permet à la surface 11 de la structure 10 de support de rester dans un plan sensiblement horizontal lors du passage d'une position hors charge à une position en charge du dispositif du fait de sa liaison avec le levier supérieur 4. Toutefois, une structure 10 de support totalement indépendante des leviers et accolée uniquement aux montants 9 aurait également pu être envisagée sans sortir du cadre de l'invention.

Chaque section 3 de palier est quant à elle constituée d'au moins un, de préférence deux, embout(s) 14 à l'intérieur desquels est logée à chaque fois une latte. Ces embouts 14 sont reliés par une structure 15 de suspension à la structure 10 support. La base de la structure 15 de suspension comporte une encoche 16 délimitant deux lames susceptibles de déformation élastique pour permettre, lors du passage de la position hors charge à la position en charge du dispositif, un libre pivotement du levier 4 supérieur par rapport à la partie de la structure 15 de suspension de la section 3 de palier s'étendant entre lesdits montants 9 du parallélogramme.

La structure 15 de suspension de cette section 3 de palier peut affecter un grand nombre de formes. Dans les exemples représentés, cette structure 15 de suspension est une structure creuse constituée d'anneaux élastiquement déformables à l'écrasement, lesdits anneaux étant positionnés côte à côte et/ou à l'état superposé.

Les articulations 6 des montants 9 aux leviers 4, 5 sont constituées par des amincissements, tels qu'un rétrécissement de la section transversale, pour autoriser en chacune de ces articulations des déformations par flexion composée.

Dans les exemples représentés, la section 3 de palier, la section 1 de fixation et la structure 10 de support de la section 3 de palier constituent un ensemble monolithique. Cet ensemble est de préférence réalisé en matière de synthèse. Des orifices sont prévus dans le corps de cet ensemble pour alléger le poids de cet ensemble. Cet ensemble est ainsi fixé par les axes pivots 7, 8 des leviers 4, 5 formant tenon aux éléments 2 longitudinaux du cadre de sommier. Il en résulte un dispositif aisé à monter.

Généralement, un cadre de sommier sera équipé de plusieurs dispositifs de ce type, comme l'illustre la figure 5. De tels dispositifs pourront être associés à des dispositifs de fixation de lattes classiques dans lesquels la section de fixation est fixe et la section de palier travaille essentiellement à la compression.

Bien évidemment, le nombre de lattes maintenues dans chaque section 3 de palier peut être quelconque. Dans les exemples représentés, ce nombre est égal à deux.

## Revendications

1. Dispositif pour la fixation de lattes à un sommier, du type comprenant un corps présentant une section (1) de fixation à un élément (2) longitudinal d'un cadre de sommier et deux sections (3) de palier pour la réception d'extrémités de lattes s'étendant transversalement au-dessus du niveau de cadre de sommier,
**caractérisé en ce que** la section (1) de fixation est constituée d'au moins deux leviers (4, 5) à deux bras disposés l'un au-dessus de l'autre et montés respectivement à pivotement autour d'un axe de pivotement (7, 8) transversal audit cadre de sommier, lesdits leviers (4, 5) et leurs axes de pivotement (7, 8) étant alignés dans un plan vertical à l'état fixé du dispositif, les leviers (4, 5) étant reliés entre eux, au voisinage de leurs extrémités en regard, par des montants (9) de même longueur articulés auxdits leviers (4, 5) de manière à former un parallélogramme déformable, lesdites montants (9) étant positionnés sensiblement à l'aplomb de chaque section (3) de palier et formant respectivement un élément d'une structure (10) de support d'une section (3) de palier de manière à assurer, sur au moins une partie de la course des leviers (4, 5) pivotant lors du passage d'une position hors charge à une position en charge du dispositif, un maintien de chaque section (3) de palier dans un plan sensiblement parallèle à son plan hors charge correspondant généralement à un plan horizontal.

2. Dispositif pour la fixation de lattes selon la revendication 1,
**caractérisé en ce que** les axes de pivotement (7, 8) des leviers (4, 5) sont situés dans un plan médian du parallélogramme.

3. Dispositif pour la fixation de lattes selon l'une des revendications 1 et 2,
**caractérisé en ce que** les structures (10) de support des sections (3) de palier, disposées à l'extérieur du parallélogramme, de part et d'autre desdits montants (9), sont constituées respectivement d'une surface (11) de réception de la section (3) de palier disposée dans le prolongement du levier (4) supérieur et reliée, de préférence de manière articulée, à ce dernier, cette surface (11) de réception en porte-à-faux étant soutenue à son extrémité libre par un élément (12) de contreventement la reliant à l'extrémité du montant (9) articulé au levier (5) inférieur pour former une structure triangulaire sensiblement indéformable.

4. Dispositif pour la fixation de lattes selon l'une des revendications 1 à 3,
**caractérisé en ce que** chaque section (3) de palier est constituée d'au moins un, de préférence deux, embout(s) (14) à l'intérieur desquels est logée à chaque fois une latte, ces embouts (14) étant reliés par une structure (15) de suspension à la structure (10) support, la base de la structure (15) de suspension comportant une encoche (16) délimitant deux lames susceptibles de déformation élastique pour permettre, lors du passage de la position hors charge à la position en charge du dispositif, un libre pivotement du levier (4) supérieur par rapport à la partie de la structure (15) de suspension de la section (3) de palier s'étendant entre lesdits montants (9) du parallélogramme.

5. Dispositif pour la fixation de lattes selon la revendication 4,
**caractérisé en ce que** la structure (15) de suspension est une structure creuse constituée d'anneaux élastiquement déformables à l'écrasement.

6. Dispositif pour la fixation de lattes selon l'une des revendications 1 à 5,
**caractérisé en ce que** les articulations (6) des montants (9) aux leviers (4, 5) sont constituées par des amincissements, tels qu'un rétrécissement de la section transversale, pour autoriser en chacune de ces articulations des déformations par flexion composée.

7. Dispositif pour la fixation de lattes selon l'une des revendications 1 à 6,
**caractérisé en ce que** la section (3) de palier, la section (1) de fixation et la structure (10) de support de la section (3) de palier constituent un ensemble monolithique, de préférence en matière de synthèse.

8. Sommier du type à lattes,
**caractérisé en ce qu'**il comporte au moins un dispositif de fixation de lattes conforme à l'une des revendications 1 à 7.

## Patentansprüche

1. Vorrichtung für die Befestigung von Latten an einem Lattenrost, mit einem Körper, welcher einen Abschnitt (1) zur Befestigung an einem Längselement (2) eines Lattenrostrahmens sowie zwei Lagerabschnitte (3) für die Aufnahme von Enden von Latten, welche sich quer über der Ebene des Lattenrostrahmens erstrecken, aufweist,
**dadurch gekennzeichnet, dass** der Befestigungsabschnitt (1) aus mindestens zwei zweiarmigen Hebeln (4, 5) besteht, welche übereinander angeordnet und jeweils um eine zu dem genannten Lattenrostrahmen quer verlaufende Schwenkachse (7, 8) schwenkbar montiert sind, wobei die genannten Hebel (4, 5) und ihre Schwenkachsen (7, 8) in dem befestigten Zustand der Vorrichtung in einer vertikalen Ebene fluchten, wobei die Hebel (4, 5) in der Nähe ihrer zugewandten Enden durch Stützen (9) gleicher Länge miteinander verbunden sind, welche derart an den genannten Hebeln (4, 5) angelenkt sind, dass ein verformbares Parallelogramm gebildet ist, wobei die genannten Stützen (9) im wesentlichen senkrecht zu jedem Lagerabschnitt (3) angeordnet sind und jeweils ein Element einer einen Lagerabschnitt (3) tragenden Struktur (10) bilden, derart, dass zumindest auf einem Teil des Hubs der Hebel (4, 5), welche beim Übergang von einer unbelasteten Stellung in eine belastete Stellung der Vorrichtung schwenken, sichergestellt ist, dass jeder Lagerabschnitt (3) in einer Ebene gehalten ist, welche im wesentlichen parallel zu dessen Ebene ohne Belastung verläuft, welche im allgemeinen einer horizontalen Ebene entspricht.

2. Vorrichtung zur Befestigung von Latten nach Anspruch 1,
**dadurch gekennzeichnet, dass** die Schwenkachsen (7, 8) der Hebel (4, 5) in einer mittigen Ebene des Parallelogramms liegen.

3. Vorrichtung zur Befestigung von Latten nach einem der Ansprüche 1 und 2,
**dadurch gekennzeichnet, dass** die die Lagerabschnitte (3) tragenden Strukturen (10), welche außerhalb des Parallelogramms beidseitig der genannten Stützen (9) angeordnet sind, jeweils aus einer Fläche (11) zur Aufnahme des Lagerabschnitts bestehen, welche in der Verlängerung des oberen Hebels (4) angeordnet ist und vorzugsweise angelenkt mit diesem verbunden ist, wobei diese freitragende Aufnahmefläche (11) an ihrem freien Ende von einem Aussteifungselement (12) gestützt ist, welches sie mit dem Ende der an dem unteren Hebel (5) angelenkten Stütze (9) verbindet, um eine im wesentlichen unverformbare Dreiecksstruktur zu bilden.

4. Vorrichtung zur Befestigung von Latten nach einem der Ansprüche 1 bis 3,
**dadurch gekennzeichnet, dass** jeder Lagerabschnitt (3) durch mindestens eine, vorzugsweise zwei Taschen (14) gebildet ist, in welche jeweils eine Latte eingesetzt ist, wobei diese Taschen (14) über eine Aufhängungsstruktur (15) mit der Tragestruktur (10) verbunden sind, wobei die Basis der Aufhängungsstruktur (15) eine Vertiefung (16) aufweist, welche zwei elastisch verformbare Blättchen begrenzt, um beim Übergang von der unbelasteten Stellung in die belastete Stellung der Vorrichtung ein freies Schwenken des oberen Hebels (4) in Bezug auf den Abschnitt der Aufhängungsstruktur (15) des Lagerabschnitts (3) zu ermöglichen, welcher sich zwischen den genannten Stützen (9) des Parallelogramms erstrecken.

5. Vorrichtung zur Befestigung von Latten nach Anspruch 4,
**dadurch gekennzeichnet, dass** die Aufhängungsstruktur (15) eine Hohlstruktur ist, welche durch unter Druck elastisch verformbare Ringe gebildet ist.

6. Vorrichtung zur Befestigung von Latten nach einem der Ansprüche 1 bis 5,
**dadurch gekennzeichnet, dass** die Anlenkungen (6) der Stützen (9) an den Hebeln (4, 5) durch Verjüngungen gebildet werden wie beispielsweise eine Verengung des Querschnitts, um an jeder dieser Anlenkungen Verformungen durch kombinierte Biegung zuzulassen.

7. Vorrichtung zur Befestigung von Latten nach einem der Ansprüche 1 bis 6,
**dadurch gekennzeichnet, dass** der Lagerabschnitt (3), der Befestigungsabschnitt (1) und die den Lagerabschnitt (3) tragende Struktur (10) eine monolithische Anordnung vorzugsweise aus Kunststoff bilden.

8. Lattenrost mit Latten,
**dadurch gekennzeichnet, dass** er mindestens eine Vorrichtung zur Befestigung von Latten nach einem der Ansprüche 1 bis 7 aufweist.

## Claims

1. Apparatus for securing slats to a bed base, of the type comprising a body having a securing section (1) for securement to a longitudinal element (2) of a bed-base frame and two bearing sections (3) for accommodating ends of slats which extend transversely above the level of the bed-base frame, **characterised in that** the securing section (1) comprises at least two two-armed levers (4, 5) disposed one above the other and mounted respectively so as to pivot about a pivotal axle (7, 8), which extends transversely relative to said bed-base frame, said levers (4, 5) and their pivotal axles (7, 8) being aligned in a vertical plane when the apparatus is in its secured state, the levers (4, 5) being interconnected, in the vicinity of their opposite ends, by uprights (9) which are of the same length and are articulated on said levers (4, 5) so as to form a deformable parallelogram, said uprights (9) being positioned substantially perpendicular to each bearing section (3) and respectively forming one element of a support structure (10) for a bearing section (3) so as to ensure, over at least a portion of the travel path of the levers (4, 5) which pivot during the passage from a non-loaded position of the apparatus into a loaded position of the apparatus, that each bearing section (3) is kept in a plane substantially parallel to its non-loaded plane, which corresponds generally to a horizontal plane.

2. Apparatus for securing slats according to claim 1, **characterised in that** the pivotal axles (7, 8) of the levers (4, 5) are situated in a median plane of the parallelogram.

3. Apparatus for securing slats according to one of claims 1 and 2, **characterised in that** the support structures (10) for the bearing sections (3), disposed outside the parallelogram, on both sides of said uprights (9), comprise respectively a receiving surface (11) for accommodating the bearing section (3) disposed in the extension of the upper lever (4) and connected to said lever, preferably in an articulated manner, this overhanging receiving surface (11) being supported at its free end by a reinforcing element (12), which connects it to the end of the upright (9) articulated on the lower lever (5) in order to form a substantially non-deformable triangular structure.

4. Apparatus for securing slats according to one of claims 1 to 3, **characterised in that** each bearing section (3) comprises at least one tip (14), preferably two tips, in the interior of which is accommodated one slat at a time, these tips (14) being connected to the support structure (10) by a suspension structure (15), the base of the suspension structure (15) including a notch (16), which defines two strips capable of resilient deformation, in order to permit, during the travel from the non-loaded position of the apparatus into the loaded position of the apparatus, a free pivotal movement of the upper lever (4) relative to the portion of the suspension structure (15) of the bearing section (3) which extends between said uprights (9) of the parallelogram.

5. Apparatus for securing slats according to claim 4, **characterised in that** the suspension structure (15) is a hollow structure comprising rings which are resiliently deformable when compressed.

6. Apparatus for securing slats according to one of claims 1 to 5, **characterised in that** the articulations (6) between the uprights (9) and the levers (4, 5) are composed of reduced portions, such as a narrowing of the cross-section, in order to allow, in each of these articulations, for deformations by compound bending.

7. Apparatus for securing slats according to one of claims 1 to 6, **characterised in that** the bearing section (3), the securing section (1) and the support structure (10) for the bearing section (3) constitute a monolithic assembly, preferably formed from synthetic material.

8. Bed base of the slat type, **characterised in that** it comprises at least one apparatus for securing slats according to one of claims 1 to 7.
